# EUROPÄISCHE PATENTSCHRIFT

(11) **EP 0 162 972 B1**
(45) Veröffentlichungstag und Bekanntmachung des Hinweises auf die Patenterteilung: **05.10.1988**
(21) Anmeldenummer: 84200785.8
(22) Anmeldetag: 01.06.1984
(51) Int. Cl.: H01J 29/86

(54) **Projektionsfernsehbildröhre**
Projection cathode ray tube
Tube cathodique de projection

(43) Veröffentlichungstag der Anmeldung: 04.12.1985
(73) Patentinhaber: Philips Patentverwaltung GmbH, 22335 Hamburg (DE); Philips Electronics N.V., 5621 BA Eindhoven (NL)
(72) Erfinder: Comberg, Albert, Dr., D-5100 Aachen (DE); Knops, Alwin, B-4728 Hergenrath (BE); Oepen, Heinrich, D-5190 Stolberg (DE); Wädow, Dieter, D-5100 Aachen-Hahn (DE)
(74) Vertreter: Piegler, Harald

(56) Entgegenhaltungen:
- GB-A- 527 843
- GB-A- 2 054 950
- US-A- 2 124 224
- PATENTS ABSTRACTS OF JAPAN, Band 7, Nr. 258(E-211)[1403], 17. November 1983

## Beschreibung

Die Erfindung bezieht sich auf,eine Projektionsfernsehbildröhre mit einer evakuierten Hülle mit einem Bildfenster, das an der Innenseite mit einem Bildschirm versehen ist und vor dem auf der Aussenseite ein lichtdurchlässiges zweites Fenster angeordnet ist, wobei durch den Raum zwischen dem Bildfenster und dem zweiten Fenster von mindestens einer Einströmungsöffnung zu mindestens einer Ausströmungsöffnung eine Kühlflüssigkeit strömt.

Eine derartige Bildröhre ist aus der offengelegten niederländischen Patentanmeldung 8 003 360 bekannt. Mit Hilfe eines Elektronenstrahles wird an dem Bildschirm, der meistens eine Phosphorschicht oder ein Muster unterschiedlicher Phosphore aufweist, ein Raster beschrieben. Durch den Elektronenbeschuss nimmt die Temperatur des Phosphors zu, wodurch der Lichtertrag des Bildschirms abnimmt («thermal quenching»). Diese Erscheinung tritt insbesondere bei Bildröhren für Projektionsfernsehen auf, wobei zum Erhalten der erforderlichen grossen Leuchtdichten der Bildschirme durch Elektronenstrahlen mit grossen Strahlströmen abgetastet wird. Zugleich nimmt die Temperatur des Bildfensters zu und es entsteht ein Temperaturgradient an dem Bildfenster. Dieser Gradient verursacht eine mechanische Spannung in dem z.B. aus Glas bestehenden Bildfenster. Bei hohem Elektronenstrahlstrom und folglich hoher thermischer Belastung kann dies zu einem Bruch des Bildfensters führen. Um diese mechanischen Spannungen in dem Bildfenster durch Temperaturunterschiede («thermal stress») zu verringern und die Verringerung des Lichtertrags zu vermeiden, ist es aus der bereits genannten niederländischen Patentanmeldung 8003360 bekannt, das Bildfenster und den damit verbundenen Bildschirm zu kühlen. Der mit Kühlflüssigkeit gefüllte Raum zwischen dem Bildfenster und dem zweiten Fenster ist bei einer ersten beschriebenen Ausführungsform oben, unten und seitlich von einem als Distanzglied dienenden und als Wärmestrahler wirkenden metallenen Kühlkörper umgeben. Durch den Temperaturanstieg des Bildfensters bewegt sich die durch das Bildfenster angewärmte Kühlflüssigkeit am Bildfenster entlang nach oben und am zweiten Fenster entlang nach unten, wodurch auch die Wärme von der Mitte des Bildfensters über den Kühlkörper abgeführt wird. Bei geringer Belastung, beispielsweise weniger als 5 W, wird die Wärme hauptsächlich durch Leitung zu dem zweiten Fenster abgeführt. Bei höherer Belastung tritt die oben beschriebene Flüssigkeitsströmung auf, mit einer damit einhergehenden, aber wenig wirksamen zusätzlichen Kühlung durch den Kühlkörper. Ausserdem ist eine Ausführungsform beschrieben worden, bei der die Kühlflüssigkeit ausserhalb des Raumes einer Kühlung ausgesetzt wird. Dazu wird die Kühlflüssigkeit von der Oberseite des Raumes durch Rohre oder Schläuche und durch eine Kühlkammer der Unterseite des Raumes zugeführt, und zwar durch Strömung infolge von Temperaturunterschieden in der Kühlflüssigkeit. Ein Nachteil einer derartigen Röhre ist, dass bei Ersatz der Röhre in einem Projektor die Kühlflüssigkeit entfernt werden muss und die Schläuche bzw. Rohre von der Bildröhre gelöst werden müssen.

Die Erfindung hat nun die Aufgabe, ausgehend von dem obenstehend beschriebenen Stand der Technik eine Bildröhre mit einem wirksameren Kühlsystem zu schaffen, so dass sich eine wirksame Kühlung bei einer Leistung bis 40 W ergibt.

Die Erfindung hat ausserdem die Aufgabe, eine Bildröhre mit einer im wesentlichen homogenen Temperaturverteilung über den Bildschirm zu schaffen.

Die Erfindung hat ferner noch die Aufgabe, eine Bildröhre mit einer Kühlung ohne zusätzliche Rohre und einzelne Wärmeaustauscher zu schaffen.

Zur Lösung dieser Aufgaben weist eine Bildröhre der eingangs beschriebenen Art nach der Erfindung das Kennzeichen auf, dass in Höhe der Fenster und um den genannten Raum herum ein Kühlmantel angeordnet ist, der mit mindestens einem Kanal und einer Pumpe mit Pumpstutzen versehen ist, die die Kühlflüssigkeit von der Ausströmungs- zu der Einströmungsöffnung bzw. -öffnungen des genannten Raumes führen.

Die Umwälzung der Kühlflüssigkeit und damit der grösste Teil des Wärmeabtransports vom Ort der Wärmeerzeugung, also vom Bildschirm, erfolgt bei der erfindungsgemässen Bildröhre durch erzwungene Konvektion mittels der Pumpe. Der Vorrat an Kühlflüssigkeit ist so zu bemessen, dass deren Wärmekapazität ausreicht, um kurzfristige Temperaturschwankungen infolge wechselnder Belastung des Bildschirms zu dämpfen. Bei dieser Kühlung stömt die Kühlflüssigkeit im allgemeinen laminar an dem warmen Bildfenster entlang und nimmt dort Wärme auf. Die Kühlflüssigkeit wird daraufhin mit der Pumpe von der (den) Ausströmungsöffnung bzw. -öffnungen durch den Kanal in dem Kühlmantel gefördert, wo die Kühlflüssigkeit ihre Wärme an den Kühlmantel abgibt. Durch den Kreislauf der Flüssigkeit wird eine bessere und homogenere Temperaturregulierung als bei den bekannten Kühlsystemen mit einer einfachen Kühlkammer erzielt. Dadurch wird die Spannung in dem Glas der Bildröhre weiter verringert.

Ein weiterer Vorteil der erfindungsgemässen Bildröhre ist, dass keine äusseren Rohre und Schläuche zur Verbindung mit einem Wärmeaustauscher und der Pumpe notwendig sind, wodurch eine viel einfachere Montage der Röhre in einer (Projektions)-Anordnung zum Wiedergeben von Bildern möglich ist.

Die Kühlung bei einer erfindungsgemässen Bildröhre ist wesentlich wirksamer als die in dem ersten Ausführungsbeispiel der bereits genannten niederländischen Patentanmeldung 8003360 beschriebene Kühlung, weil die Kühlflüssigkeit zwischen dem Bildfenster und dem zweiten Fenster hauptsächlich in nur einer Richtung gepumpt wird und in dem Kühlmantel gekühlt wird. Die Pumpe kann irgendwo in dem Kanal zwischen Ausströmungsöffnung und Einströmungsöffnung angeordnet sein. Vorzugsweise ist einer der Pumpstutzen an einer Ein- oder Ausströmungsöffnung oder -öffnungen angeschlossen, wobei der andere Pumpstutzen in den Kanal mündet.

Um das Auftreten von Turbulenzen und den damit verbundenen Brechungsindexschwankungen noch sicherer zu vermeiden, ist bei einer vorzugsweisen Ausführungsform der Erfindung vorgesehen, dass die Ein- oder Ausströmungsöffnung oder -öffnungen in einem im wesentlichen gleitenden Übergang in eine sich anfangs erweiternde Kammer übergeht bzw. übergehen, wobei die Kammer an einen der Pumpstutzen angeschlossen ist.

Wenigstens die Aussenwand der Kühlmantels besteht vorzugsweise aus Metall und ist gegebenenfalls mit Kühlrippen versehen. Es ist möglich, die Rippen forciert mit Luft zu kühlen.

Eine bevorzugte Ausführungsform einer erfindungsgemässen Bildröhre weist das Kennzeichen auf, dass der genannte Raum, durch den die Kühlflüssigkeit hindurchströmt, durch zwei parallel zu der Strömungsrichtung in dem Raum sich erstreckende Abdichtungen, z.B. Glas- oder Metallstreifen, zwischen dem Bildfenster und dem zweiten Fenster begrenzt ist. Wenn zwei Streifen an den zwei Seiten des Bildfensters verwendet werden, können sie zugleich als Distanzelemente zwischen dem Bildfenster und dem zweiten Fenster wirksam sein.

Auch ist es möglich, dass das zweite Fenster das erste Element des optischen Linsensystems der Bildwiedergabeanordnung ist.

Wenn das Bildfenster mit einer Glas-Emaille am Konus der Röhre befestigt ist, ist es vorteilhaft, die derart gebildete Klebnaht in der Wand des Kanals anzuordnen. Dadurch wird auch diese wärmeempfindliche Stelle von der Kühlflüssigkeit umströmt, wodurch das Auftreten von Wärmespannungen vermieden wird.

Ein Ausführungsbeispiel der Erfindung ist in der Zeichnung dargestellt und wird im folgenden näher beschrieben. Es zeigen
Fig.1 eine teilweise aufgeschnittene Seitenansicht einer Bildröhre nach der Erfindung,
Fig. 2 eine teilweise aufgeschnittene Seitenansicht senkrecht zur Ansicht nach Fig. 1 und
Fig. eine Frontansicht (Vorderansicht) der Röhre nach den Fig. 1 und 2.

In Fig. 1 ist eine teilweise aufgeschnittene Seitenansicht einer Bildröhre nach der Erfindung dargestellt. Diese Bildröhre enthält eine Hülle 1, die aus einem Hals 2 und einem Konus 3 besteht und mit einem Bildfenster 4 abgeschlossen ist. Auf der Innenseite dieses Bildfensters ist ein Bildschirm 5 angeordnet. Im wesentlichen parallel zu der Aussenseite des Bildfensters 4 ist ein lichtdurchlässiges zweites Fenster 6 vorgesehen. Um das Röhrenende in Höhe der Fenster 4 und 6 und des zwischen denselben liegenden Raumes 7 ist ein Kühlmantel 8 vorgesehen. Dieser Kühlmantel enthält einen Kanal 9, der durch eine Aussenwand 10 des Kühlmantels, den Seitenrand 11 des zweiten Fensters 6, einen Glasstreifen 12 (siehe Fig. 2), den Rand des Bildfensters 4, den Rand des Konus 14 und die Rückwand 15 des Kühlmantels begrenzt wird. Etwaige Ausdehnungsunterschiede zwischen der Aussenwand 10 und dem Röhrenende können durch die biegsame Rückwand 15 des Kühlmantels ausgeglichen werden. Im Kühlmantel 8 ist eine Pumpe 16 mit einem Motor M und einem Pumpenteil P mit zwei Stutzen 17 und 18 angeordnet. Der Pumpenstutzen 18 ist über ein Rohr 19 mit einer sich erweiternden Kammer 20 verbunden, die sich an die Eintrittsöffnung 21 des Raumes 7 anschliesst. Dieser Übergang soll möglichst gleitend oder fliessend sein, um Turbulenzen und damit verbundene Brechungsindexschwankungen in der Kühlflüssigkeit im Raum 7 zu vermeiden. Die Aussenwand 10 des Kühlmantels 8 ist zickzackförmig ausgebildet, wodurch Kühlrippen gebildet werden. Die Aussenwand 10 besteht zweckmässigerweise aus Aluminium oder einem Werkstoff mit ähnlich grosser Wärmeleitfähigkeit. Als Dichtmasse 22 wird vorzugsweise Silikonkautschuk verwendet, da er eine grosse Plastizität über einen weiten Temperaturbereich besitzt. Der Raum 7, der Kanal 9 und die Pumpe 16 sind mit Kühlflüssigkeit gefüllt (beispielsweise Wasser oder ein Äthylenglykol-Wasser-Gemisch mit einem niedrigeren Schmelzpunkt und einem höheren Siedepunkt als Wasser). Die in dem Bildschirm erzeugte Wärme wird über das Bildfenster von der Kühlflüssigkeit aufgenommen. Die warme Kühlflüssigkeit wird von der Pumpe aus dem Raum 7 in den Kanal 9 gefördert. Dort gibt die Kühlflüssigkeit die darin aufgenommene Wärme teilweise an der Wand 10 und der Rückwand 15 des Kühlmantels ab und wird durch die Pumpe wieder in den Raum 7 gefördert. Die Strömungsrichtung der Kühlflüssigkeit ist durch Pfeile angegeben; selbstverständlich lässt sich die Pumprichtung auch umkehren. Die Röhre hat weiterhin einen Röhrensockel 23 mit Anschlussstiften 24.

In Fig. 2 ist eine teilweise aufgeschnittene Seitenansicht senkrecht zur Ansicht nach Fig. 1 dargestellt. Die Bezugszeichen entsprechen denen bei Fig. 1.

In Fig. ist eine Frontansicht (Vorderansicht) der Röhre nach den Fig. 1 und 2 dargestellt. Die Bezugszeichen entsprechen wieder denen bei Fig. 1. In Fig. sind die Lage der Abdichtungen und die durch Pfeile angedeuteten Strömungsrichtungen besonders deutlich zu erkennen. Der Kühlmantel 8 ist hier kreisförmig dargestellt, er kann aber auch, wie das Bildfenster, im wesentlichen rechteckig sein.

Es ist auch möglich, die Kühlflüssigkeit einzufärben, um auf diese Weise eine Filterung des vom Bildfenster 4 ausgehenden Lichtes vorzunehmen.

Der Kanal 9 kann auch aus zwei Teilkanälen bestehen.

Da die Flüssigkeitsströmung durch eine Pumpe bewirkt wird, brauchen die Bildröhren in einer Bildwiedergabeanordnung nicht horizontal (Bildfenster vertikal) angeordnet zu werden, sie können auch mehr oder weniger vertikal (Bildfenster horizontal) angeordnet und betrieben werden.

Ein Kühlsystem für eine Projektionsfernsehbildröhre ist auch in der europäischen Patentanmeldung EP-A 0162971 beschrieben.

## Patentansprüche

1. Projektionsfernsehbildröhre mit einer evakuierten Hülle (1) mit einem Bildfenster (4), das an der Innenseite mit einem Bildschirm (5) versehen ist und vor dem auf der Aussenseite ein lichtdurchlässiges zweites Fenster (6) angeordnet ist, wobei durch den Raum (7) zwischen dem Bildfenster und dem zweiten Fenster von mindestens einer Einströmungsöffnung (21) zu mindestens einer Ausströmungsöffnung eine Kühlflüssigkeit strömt, dadurch gekennzeichnet, dass in Höhe der Fenster und um den genannten Raum herum ein Kühlmantel (8) angeordnet ist, der mit mindestens einem Kanal (9) und einer Pumpe (16) mit Pumpstutzen (17, 18) versehen ist, die die Kühlflüssigkeit von der (den) Ausströmungs- zu der (den) Einströmungsöffnung bzw. -öffnungen des genannten Raumes führen.

2. Bildröhre nach Anspruch 1, dadurch gekennzeichnet, dass einer der Pumpstutzen an einer Ein- oder Ausströmungsöffnung oder -öffnungen angeschlossen ist und der andere Pumpstutzen in den Kanal mündet.

3. Bildröhre nach Anspruch 2, dadurch gekennzeichnet, dass die Ein- oder Ausströmungsöffnung oder -öffnungen in einem im wesentlichen gleitenden Übergang in eine sich anfangs erweiternde Kammer übergeht bzw. übergehen, wobei die Kammer an einen der Pumpstutzen angeschlossen ist.

4. Bildröhre nach Anspruch 1, 2 oder 3, dadurch gekennzeichnet, dass der Kühlmantel im wesentlichen aus Metall besteht und gegebenenfalls mit Kühlrippen versehen ist.

5. Bildröhre nach einem der vorhergehenden Ansprüche, dadurch gekennzeichnet, dass der genannte Raum an zwei Seiten durch zwei zur Flüssigkeitsströmung im Raum parallele, zwischen den beiden Fenstern angeordnete Abdichtungen (12) begrenzt ist.

6. Bildröhre nach einem der vorhergehenden Ansprüche, dadurch gekennzeichnet, dass das Bildfenster mit einer Glas-Emaille am Konus der Röhre befestigt ist, wobei die derart gebildete Klebnaht in der Wand des Kanals angeordnet ist.

## Claims

1. A projection display tube comprising an evacuated envelope (1) having a display window (4) which is provided on the inside with a display screen (5) and in front of which a light-transmitting second window (6) is provided on the outside, a cooling liquid flowing through the space (7) between the display window and the second window from at least one inlet aperture (21) to at least one outlet aperture, characterized in that a coolling jacket (8) is arranged in theregion of the window and around the said space, which cooling jacket comprises at least one channel (9) and one pump (16) having connecting pieces (17, 18) carrying the cooling liquid from the outlet aperture(s) to the inlet aperture(s) of the said space.

2. A display tube as claimed in Claim 1, characterized in that one of the pump connecting is connected to an inlet or outlet aperture or inlet or outlet apertures and the other connecting piece ends in the channel.

3. A display tube as claimed in Claim 2, characterized in that the inlet or outlet aperture or apertures merges or merge substantially smoothly into an initially widening chamber, the chamber being connected to one of the pump connecting pieces.

4. A display tube as claimed in Claim 1, 2 or 3, characterized in that the cooling jacket is essentially made of metal and may be provided with cooling ribs.

5. A display tube as claimed in any one of the preceding Claims, characterized in that the said space is bounded on two sides by two seals 12 which are arranged between the two windows and which are parallel to the direction of flow in the space.

6. A display tube as claimed in any one of the preceding Claims, characterized in that the display window is connected to the cone of the tube by means of a glassenamel substance, the frit seal thus formed being arranged in the wall of the channel.

## Revendications

1. Tube image à projection comportant une enveloppe (1) vidée d'air et munie d'une fenêtre image (4), dont la face intérieure est munie d'un écran image (5) et devant laquelle est disposée, du côté extérieur, une deuxième fenêtre transparente (6), un liquide de refroidissement circulant à travers l'espace (7) compris entre la fenêtre image et la deuxième fenêtre à partir d'au moins un orifice d'admission (21) vers au moins un orifice d'évacuation, caractérisé en ce qu'à la hauteur de la fenêtre et autour dudit espace est disposée une chemise réfrigérante (8), qui est munie d'au moins un canal (9) et d'au moins une pompe (16) comportant des raccords (17, 18) assurant l'amenée du liquide de refroidissement à partir de l'orifice ou des orifices d'évacuation vers l'orifice ou les orifices d'évacuation dudit espace.

2. Tube image selon la revendication 1, caractérisé en ce que l'un des raccords de la pompe est raccordé à un (des) orifice(s) d'admission ou d'évacuation et que l'autre raccord débouche dans le canal.

3. Tube image selon la revendication 2, caractérisé en ce que l'orifice ou les orifices d'admission ou d'évacuation se raccorde(nt) d'une façon essentiellement coulante à une chambre qui s'évase initialement, et qui est raccordée à l'un des raccords de la pompe.

4. Tube image selon la revendication 1, 2 ou 3, caractérisé en ce que la chemise réfrigérante est essentiellement constituée par du métal et, le cas échéant, munie d'ailettes de refroidissement.

5. Tube image selon l'une des revendications précédentes, caractérisé en ce que ledit espace est limité des deux côtés par deux joints (12) parallèles à la direction de circulation du liquide contenu dans l'espace disposé entre les deux fenêtres .

6. Tube image selon l'une des revendications précédentes, caractérisé en ce que la fenêtre image est fixée à l'aide d'un émail vitrifié au cône du tube, la couture collée ainsi formée étant disposée dans la paroi du canal.
